# EUROPÄISCHE PATENTSCHRIFT

(11) **EP 2 467 666 B1**
(45) Veröffentlichungstag und Bekanntmachung des Hinweises auf die Patenterteilung: **29.07.2015**
(21) Anmeldenummer: 10742434.3
(22) Anmeldetag: 02.08.2010
(51) Int. Cl.: F41A 3/10, F41A 17/42

(54) **KEILVERSCHLUSS EINER ROHRWAFFE**
SLIDING-WEDGE BREECHBLOCK OF A WEAPON
CULASSE À COIN D'UNE ARME

(30) Priorität: 19.08.2009 DE 102009037899
(43) Veröffentlichungstag der Anmeldung: 27.06.2012
(73) Patentinhaber: Rheinmetall Waffe Munition GmbH, 29345 Unterlüss (DE)
(72) Erfinder: SCHMEES, Heiner, 29223 Celle (DE)
(74) Vertreter: Dietrich, Barbara
(86) Internationale Anmeldenummer: PCT/EP2010/004726
(87) Internationale Veröffentlichungsnummer: WO 2011/020555

(56) Entgegenhaltungen:
- DE-A1- 3 839 496
- FR-A- 944 047
- US-A- 1 651 128
- US-A- 5 481 958

## Beschreibung

Die Erfindung betrifft einen Keilverschluss für eine Rohrwaffe mit einem an einem Waffenrohr heckseitig verbundenen Bodenstück und einem in dem Bodenstück senkrecht zur Seelenachse des Waffenrohres in einer Führung des Bodenstückes verschiebbaren, eine Lademulde aufweisenden Verschlusskeil, wobei das Teilschließen des Verschlusskeiles mittels mindestens einer Haltevorrichtung, die hinter der Lademulde des Verschlusskellas am Bodenstück angeordnet ist, vorgenommen wird. Dabei wird ein Sperrelement der Haltevorrichtung ausgefahren, wenn der Ansetzer zum Laden einer Patrone In die Lademulde fährt, welches bei der Schließbewegung des Verschlusskeiles diesen dann in der teilgeschlossenen Position blockiert. In der teilsweise geschlossenen Position wird der Verschlusskeil von der Sperreinrichtung blockiert..

Ein derartiger Keilverschluse ist beispielsweise aus der DE 38 39 496 C2 bekannt. Dabei wird nach dem Ladevorgang der jeweiligen Patrone mittels eines Ansetzers einer Ladeeinrichtung der Verschlusskeil zunächst von einer geöffneten Position in eine teilweise geschlossene Position verschoben und der Verschlusskeil in dieser durch eine die Öffnerwelle des Verschlusskelles blockierende Sperreinrichtung blockiert. Dadurch soll einerseits beim Zurückfahren des Ansetzers ein Zurückrutschen der jeweiligen Patrone aus dem Ladungsraum durch den Verschlusskeil verhindert werden. Andererseits soll sichergestellt werden, dass der schließende Verschlusskeil nicht mit dem Ansetzer kollidieren kann.

Da das Verschieben bei diesen bekannten Keliverschluss in seine vollständig geschlossene Position, nachdem der Ansetzer der Ladeeinrichtung die Lademulde des Verschlusskeiles passiert hat, nicht automatisch erfolgt, muss dies manuell oder über einen Aktuator ausgelöst werden. Hierzu sind weitere Funktionselemente erforderlich, welche die Störanfälligkeit, das Gewicht und auch die für den Ladevorgang erforderliche Zeit heraufsetzen.

Die US 5,481,958 A offenbart eine Waffe mit bewegbarem Verschlusskeil, der zwischen einer geschlossenen Position und einer offenen Position beweglich gehalten ist. Ein Riegel dient seinerseits dazu, den Verschlusskeil in seiner offenen Stellung zu halten. In dieser Position wird eine Munition mit Hilfe eines Laderohnes In eine Patronenkammer des Waffenrohres eingebracht. Auf dem Laderohr sind Mittel montiert, die den Riegel in eine entriegelte Position bringen, während das Laderohr auf die gegenüberliegende Waffenkammer verschoben wird. Dadurch wird der Verschlusskeil vom Laderohr immer erst dann entriegelt, wenn dieses von der Munitionskammer entfernt ist und nachdem die Munition eingelegt wurde. Ein Zurückrutschen der jeweiligen Patrone aus der Waffenkammer kann mit dieser Konstruktion nicht ausgeschlossen werden

Der Erfindung liegt die Aufgabe zugrunde, einen Keilverschluss der eingangs erwähnten Art anzugeben, bei dem nach dem vollständigen Laden einer Patrone der Verschlusskeil automatisch geschlossen wird, nachdem der Ansetzer die Lademulde des Verschlusskeiles passiert hat.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, das Teilschließen des Verschlusskeiles mittels mindestens einer Haltevorrichtung, die hinter der Lademulde des Verschlusskeiles am Bodenstück angeordnet ist, vorzunehmen. Dabei wird ein Sperrelement der Haltevorrichtung ausgefahren, wenn der Ansetzer zum Laden einer Patrone in die Lademulde fährt, welches bei der Schließbewegung des Verschlusskeiles diesen dann in der teilgeschlossenen Position blockiert. Sobald der Ansetzer die Lademulde des Verschlusskeiles verlassen hat, wird die Unterstellung des Verschlusskeiles durch das Sperrelement automatisch aufgehoben und der Keilschließvorgang beendet.

Das Sperrelement steht dabei mit einer Betätigungseinrichtung der Haltevorrichtung in Wirkverbindung, die ein bewegliches Betätigungsteil umfasst, welches durch mindestens ein Rückstellelement in einer Ausgangsposition gehalten wird, bei der sich das Sperrelement in seiner Ruheposition befindet, und welches bei dem Ansetzen der Munition durch den Ansetzer des Ladeautomaten gegen den Druck des Rückstellelementes in eine Betätigungsposition gedrückt wird und dabei das Sperrelement von seiner Ruheposition in seine Sperrposition verschiebt.

Bei einer bevorzugten Ausführungsform der Erfindung ist die in dem Bodenstück enthaltene Führung des Verschlusskeiles heckseitig durch zwei den Verschlusskeil umgreifende Führungsleisten des Bodenstückes begrenzt, wobei in einer der einander zugewandten Stirnseiten die Haltevorrichtung befestigt ist.

Vorzugsweise ist das Sperrelement in der Halteeinrichtung von einer Ruheposition in eine Sperrposition verschiebbar angeordnet.

Das Sperrelement ist vorzugsweise bolzenförmig ausgebildet und kann auf seiner der entsprechenden Anschlagsfläche des Verschlusskeiles zugewandten Seite abgeflacht ausgebildet sein.

Die Anschlagsfläche des Verschlusskeiles kann heckseitig verjüngend abgeschrägt ausgebildet sein, wobei die Steigung der abgeschrägten Anschlagsfläche derart bemessen ist, dass keine Selbsthemmung des gegen die Anschlagsfläche gedrückten abgeflachten, bolzenförmigen Sperrelementes erfolgt, sodass das Sperrelement sich selbständig gegen die Schließkraft des Verschlusskeiles verschieben kann, wenn es hieran nicht durch eine Blockierung des Betätigungsteiles durch den Ansetzer des Ladeautomaten gehindert werden würde.

Bei einer bevorzugten Ausführungsform der Erfindung handelt es sich bei dem Betätigungsteil der Haltevorrichtung um einen ersten Schwenkhebel, dessen erstes Ende um eine halteeinrichtungsfeste erste Drehachse schwenkbar ist und dessen zweites Ende seitlich in den von dem Ansetzer beim Laden der Munition zu passierenden Raum des Bodenstückes ragt, wobei im Bereich des zweiten Endes des ersten Schwenkhebels ein zweiter Schwenkhebel um eine durch den ersten Schwenkhebel gehende zweite Drehachse schwenkbar gelagert ist, dessen der zweiten Drehachse abgewandtes Ende um eine dritte Drehachse gelenkig mit dem in einer axialen Führung der Halteeinrichtung verschiebbar angeordneten Sperrelement verbunden ist.

Vorzugsweise sollten die Lagen der drei Drehachsen derart gewählt sein, dass sie in der Sperrposition des Sperrelementes im Wesentlichen auf einer Linie liegen. Dadurch wird erreicht, dass die Schließkraft des Verschlusskeiles, die auf das bolzenförmige Sperrelement wirkt, kein öffnendes Moment auf das Betätigungsteil der Haltevorrichtung bewirkt und der Verschlusskeil zuverlässig in der teilweise geschlossenen Position gehalten wird.

Bei einem Ausführungsbeispiel der Erfindung sind der erste Schwenkhebel klappenförmig und der zweite Schwenkhebel als Schwinge ausgebildet.

Als besonders vorteilhaft hat es sich erwiesen, wenn die Sperreinrichtung zwei Haltevorrichtungen umfasst, welche heckseitig hinter dem Verschlusskeil beidseitig der Lademulde des Verschlusskeiles am Bodenstück angeordnet sind.

Ein weiterer Vorteil dieser Konstruktion liegt darin, dass keine zusätzliche Sensoren oder Aktuatoren erforderlich sind.

Weitere Einzelheiten und Vorteile der Erfindung ergeben sich aus den folgenden, anhand von Figuren erläuterten Ausführungsbeispielen. Es zeigen:
- Fig.1: den heckseitigen Bereich einer großkalibrigen Panzerkanone mit Keilverschluss, wobei der Verschlusskeil in einer teilweise geschlossenen Position durch zwei heckseitig an dem Bodenstück des Keilverschlusses angeordnete Haltevorrichtungen blockiert wird;
- Fig.2: eine vergrößerte Ansicht einer an dem Bodenstück gem. Fig.1 befestigten Haltevorrichtung mit einem in seiner Sperrposition befindlichen, verschiebbar angeordneten, bolzenförmigen Sperrelement;
- Fig.3: eine vergrößerte Ansicht der Haltevorrichtung gem. Fig.2, wobei das Sperrelement sich in seiner Ruheposition befindet und
- Fig.4: eine Fig.3 entsprechende Ansicht, wobei das Sperrelement sich in seiner Sperrposition befindet.

In Fig.1 ist mit 1 eine Rohrwaffe bezeichnet, welche ein Waffenrohr 2 mit einem heckseitig angeordneten Keilverschluss 3 (hier ein Fallkeilverschluss) umfasst. Der Keilverschluss 3 besteht im Wesentlichen aus einem mit dem Waffenrohr 2 verbundenen Bodenstück 4 und einem in dem Bodenstück 4 senkrecht zur Seelenachse 5 des Waffenrohres 2 in einer Führung 6 des Bodenstückes 4 verschiebbaren, eine Lademulde 7 aufweisenden Verschlusskeil 8. Dabei ist die in dem Bodenstück 4 enthaltene Führung 6 des Verschlusskeiles 8 heckseitig durch zwei den Verschlusskeil 8 umgreifende Führungsleisten 9 des Bodenstückes 4 begrenzt.

Der Verschlusskeil 8 ist von einer geöffneten Position, bei welcher Munition 10 axial mit Hilfe eines Ansetzers einer Ladeeinrichtung (nicht dargestellt) in den Ladungsraum 11 des Waffenrohres 2 ladbar ist, in eine teilweise geschlossene Position (dargestellt in Fig.1), bei welcher ein Zurückrutschen der Munition 10 aus dem Ladungsraum 11 durch den Verschlusskeil 8 verhindert wird, in eine geschlossene Position verschiebbar.

In der teilweise geschlossenen Position wird der Verschlusskeil 8 von einer Sperreinrichtung 12 blockiert.

Die Sperreinrichtung 12 umfasst zwei Haltevorrichtungen 13, welche heckseitig hinter dem Verschlusskeil 8 an den einander zugewandten Stirnseiten 14, 15 der Führungsleisten 9 des Bodenstückes 4 befestigt sind.

Jede Haltevorrichtung 13 besitzt ein bolzenförmiges Sperrelement 16, welches in einer entsprechenden Halteeinrichtung 17 von einer Ruheposition in eine Sperrposition axial verschiebbar gelagert ist. Dabei liegt das Sperrelement 16 in seiner Sperrposition an einer Anschlagsfläche 18 des Verschlusskeiles 8 an (Fig.2).

Das jeweilige Sperrelement 16 steht mit einer Betätigungseinrichtung 19 der entsprechenden Haltevorrichtung 13 in Wirkverbindung. Diese weisen einen klappenförmigen ersten Schwenkhebel (Betätigungsteil) 20 auf, dessen erstes Ende 21 um eine halteeinrichtungsfeste erste Drehachse 22 schwenkbar ist und durch zwei Rückstellelemente (Federn) 23 in einer Ausgangsstellung gehalten wird (Fig.3). Eine Nut 30 sowie eine Flachsenkbohrung im Halter 17 dienen zur Lagefixierung und Befestigung am Bodenstück 4.

Das zweite Ende 24 des ersten Schwenkhebels 20 ragt seitlich in den durch die beiden Führungsleisten 9 des Bodenstückes 4 begrenzten Raum (Fig.1). Im Bereich dieses Endes 24 des ersten Schwenkhebels 20 ist ein zweiter als Schwinge ausgebildeter Schwenkhebel 25 um eine durch den ersten Schwenkhebel 20 gehende zweite Drehachse 26 schwenkbar gelagert, dessen der zweiten Drehachse 26 abgewandtes zweites Ende 27 um eine dritte Drehachse 28 gelenkig mit dem in der axialen Führung der Halteeinrichtung 17 verschiebbar angeordneten Sperrelement 16 verbunden ist.

Beim Ansetzen einer Patrone wird daher das zweite Ende 24 des ersten Schwenkhebels 20 durch den Ansetzer des Ladeautomaten gegen den Druck der Rückstellelemente 23 in eine Betätigungsposition gedrückt und betätigt dabei die Schwinge 25, die ihrerseits das Sperrelement 16 von seiner Ruheposition (Fig.3) in seine Sperrposition (Fig.4) verschiebt.

Wie den Fig.2 und 4 direkt entnehmbar ist, sind die Lagen der drei Drehachsen 22, 26 und 28 derart gewählt, dass sie in der Sperrposition des Sperrelementes 16 im wesentlichen auf einer Linie liegen und die Schließkraft des Verschlusskeiles 8, die auf das bolzenförmige Sperrelement 16 wirkt, kein öffnendes Moment auf das Betätigungsteil 20 der Haltevorrichtung 13 bewirkt, sodass der Verschlusskeil 8 zuverlässig in der teilweise geschlossenen Position gehalten wird.

Das bolzenförmige Sperrelement 16 ist auf seiner der Anschlagsfläche 18 des Verschlusskeiles 8 zugewandten Seite 29 abgeflacht und die Anschlagsfläche 18 des Verschlusskeiles 8 heckseitig verjüngend abgeschrägt ausgebildet, wobei die Steigung der abgeschrägten Anschlagsfläche 18 derart bemessen ist, dass keine Selbsthemmung des gegen die Anschlagsfläche 18 gedrückten, abgeflachten, bolzenförmigen Sperrelementes 16 erfolgt.

Wird daher nach dem Laden einer Patrone 10 der Ansetzer zurückgefahren, so verbleibt der Verschlusskeil 8 so lange in der in Fig.1 dargestellten, teilweise geschlossenen Position, wie der Ansetzer beim Zurückfahren seitlich gegen den kappenförmigen ersten Schwenkhebel 20 diesen in der Betätigungsposition hält. Sobald der Ansetzer den ersten Schwenkhebel 20 freigibt, drücken die Rückstellelemente 23 das zweite Ende 24 des ersten Schwenkhebels 20 in den zwischen den Führungsleisten 9 befindlichen Raum und die Schwinge 25 zieht das Sperrelement 16 zurück, sodass der Verschlusskeil 8 in seine geschlossene Position von einer nicht dargestellten Schließfeder gedrückt wird. Dabei wird die Rückzugsbewegung des Sperrelementes 16 durch den Verschlusskeil 8 unterstützt, da die Steigung der abgeschrägten Anschlagsfläche 18 des Verschlusskeiles 8 keine Selbsthemmung bewirkt.

### Bezugszeichenliste

- 1: Rohrwaffe
- 2: Waffenrohr
- 3: Keilverschluss
- 4: Bodenstück
- 5: Seelenachse
- 6: Führung
- 7: Lademulde
- 8: Verschlusskeil
- 9: Führungsleiste
- 10: Munition, Patrone
- 11: Ladungsraum
- 12: Sperreinrichtung
- 13: Haltevorrichtung
- 14,15: Stirnseiten
- 16: Sperrelement
- 17: Halteeinrichtung
- 18: Anschlagsfläche
- 19: Betätigungseinrichtung
- 20: erster Schwenkhebel, Betätigungsteil
- 21: erste Ende
- 22: (erste) Drehachse
- 23: Rückstellelement
- 24: zweite Ende
- 25: zweiter Schwenkhebel, Schwinge
- 26: (zweite) Drehachse
- 27: zweites Ende
- 28: (dritte) Drehachse
- 29: Seite
- 30: Nut

## Patentansprüche

1. Keilverschluss für eine Rohrwaffe (1) mit einem an einem Waffenrohr (2) heckseitig verbundenen Bodenstück (4) und einem in dem Bodenstück (4) senkrecht zur Seelenachse (5) des Waffenrohres (2) in einer Führung (6) des Bodenstückes (4) verschiebbaren, eine Lademulde (7) aufweisenden Verschlusskeil (8), mit einer Sperreinrichtung (12) zum Blockieren des Verschlusskeils (8) in teilweise geschlossener Position, **dadurch gekennzeichnet, dass** die Sperreinrichtung (12) mindestens eine Haltevorrichtung (13) umfasst, die heckseitig hinter der Lademulde (7) des Verschlusskeils (8) am Bodenstück (4) angeordnet ist, die Haltevorrichtung (13) wenigstens ein Sperrelement (16) aufweist, das mit einer Betätigungseinrichtung (19) der Haltevorrichtung (13) in Wirkverbindung steht, die ein bewegliches Betätigungsteil (20) umfasst, welches durch mindestens ein Rückstellelement (23) in einer Ausgangsposition gehalten wird, bei der sich das Sperrelement (16) in seiner Ruheposition befindet, und gegen den Druck des Rückstellelementes (23) in eine Betätigungsposition gedrückt wird und dabei das Sperrelement (16) von seiner Ruheposition in seine Sperrposition bewegt.

2. Keilverschluss nach Anspruch 1, **dadurch gekennzeichnet, dass** in Sperrposition das Sperrelement (16) heckseitig vor der die Lademulde (7) enthaltenden Stirnseite des Verschlusskeiles (8) angeordnet ist und an einer Anschlagsfläche (18) des Verschlusskeiles (8) anliegt.

3. Keilverschluss nach Anspruch 1 oder 2, **dadurch gekennzeichnet, dass** die in dem Bodenstück (4) enthaltene Führung (6) des Verschlusskeiles (8) heckseitig durch zwei den Verschlusskeil (8) umgreifende Führungsleisten (9) des Bodenstückes (4) begrenzt ist, wobei in einer der einander zugewandten Stirnseiten (14, 15) der Führungsleisten (9) die Haltevorrichtung (13) befestigt ist.

4. Keilverschluss nach einem der Ansprüche 1 bis 3, **dadurch gekennzeichnet, dass** das Sperrelement (16) in der Halteeinrichtung (17) von einer Ruheposition in eine Sperrposition verschiebbar angeordnet ist.

5. Keilverschluss nach einem der Ansprüche 1 bis 4, **dadurch gekennzeichnet, dass** das Sperrelement (16) bolzenförmig ausgebildet ist.

6. Keilverschluss nach Anspruch 5, **dadurch gekennzeichnet, dass** das bolzenförmige Sperrelement (16) auf seiner der Anschlagsfläche (18) des Verschlusskeiles (8) zugewandten Seite (29) abgeflacht ausgebildet ist.

7. Keilverschluss nach einem der Ansprüche 2 bis 6, **dadurch gekennzeichnet, dass** die Anschlagsfläche (18) des Verschlusskeiles (8) heckseitig verjüngend abgeschrägt ausgebildet ist, wobei die Steigung der abgeschrägten Anschlagsfläche (18) derart bemessen ist, dass keine Selbsthemmung des gegen die Anschlagsfläche (18) gedrückten, abgeflachten, bolzenförmigen Sperrelementes (16) erfolgt.

8. Keilverschluss nach einem der Ansprüche 1 bis 7, **dadurch gekennzeichnet, daß** es sich bei dem Betätigungsteil (20) der Haltevorrichtung (13) um einen ersten Schwenkhebel handelt, dessen erstes Ende (21) um eine halteeinrichtungsfeste erste Drehachse (22) schwenkbar ist und dessen zweites Ende (24) seitlich in den von dem Ansetzer beim Laden der Munition (10) zu passierenden Raum des Bodenstückes (4) ragt, dass im Bereich des zweiten Endes (24) des ersten Schwenkhebels (20) ein zweiter Schwenkhebel (25) um eine durch den ersten Schwenkhebel (20) gehende zweite Drehachse (26) schwenkbar gelagert ist, dessen der zweiten Drehachse (26) abgewandtes Ende um eine dritte Drehachse (28) gelenkig mit dem in einer axialen Führung der Halteeinrichtung (17) verschiebbar angeordneten Sperrelement (16) verbunden ist.

9. Keilverschluss nach Anspruch 8, **dadurch gekennzeichnet, dass** die Lagen der drei Drehachsen (22, 26, 28) derart gewählt sind, dass sie in der Sperrposition des Sperrelementes (16) im Wesentlichen auf einer Linie liegen.

10. Keilverschluss nach Anspruch 8, **dadurch gekennzeichnet, dass** das zweite Ende (24) des ersten Schwenkhebels (20) seitlich in den durch die beiden Führungsleisten (9) des Bodenstückes (4) begrenzten Raum ragt.

11. Keilverschluss nach einem der Ansprüche 8 bis 10, **dadurch gekennzeichnet, dass** der erste Schwenkhebel (20) klappenförmig und der zweite Schwenkhebel (25) als Schwinge ausgebildet sind.

12. Keilverschluss nach einem der Ansprüche 1 bis 11, **dadurch gekennzeichnet, dass** die Sperreinrichtung (12) zwei Haltevorrichtungen (13) umfasst, welche heckseitig hinter dem Verschlusskeil (8) beidseitig der Lademulde (7) des Verschlusskeiles (8) an dem Bodenstück (4) angeordnet sind.

## Claims

1. Sliding-wedge breechblock for a barrelled weapon (1), with a breech end (4), which is connected to the rear side of the barrel of the weapon (2), and a breechblock wedge (8), which is displaceable in the breech end (4) perpendicularly to the axis of the bore (5) of the barrel of the weapon (2) in a guide (6) of the breech end (4) and has a loading tray (7), with a blocking device (12), for blocking the breechblock wedge (8) in the partially closed position, **characterized in that** the blocking device (12) comprises at least one holding device (13), which is arranged on the breech end (4) on the rear side behind the loading tray (7) of the breechblock wedge, the holding device (13) has at least one blocking element (16), which is in operative connection with an actuating device (19) of the holding device (13) that comprises a movable actuating part (20), which is held by at least one restoring element (23) in a starting position, in which the blocking element (16) is in its position of rest, and is pressed against the pressure of the restoring element (23) into an actuating position, and thereby moves the blocking element (16) from its position of rest into its blocking position.

2. Sliding-wedge breechblock according to Claim 1, **characterized in that**, in the blocking position, the blocking element (16) is arranged on the rear side in front of the end face of the breechblock wedge (8) containing the loading tray (7), and lies against a stop face (18) of the breechblock wedge (8).

3. Sliding-wedge breechblock according to Claim 1 or 2, **characterized in that** the guide (6) of the breechblock wedge (8) that is contained in the breech end (4) is bounded on the rear side by two guiding bars (9) of the breech end (4) that reach around the breechblock wedge (8), the holding device (13) being fastened in one of the mutually facing end faces (14, 15) of the guiding bars (9).

4. Sliding-wedge breechblock according to one of Claims 1 to 3, **characterized in that** the blocking element (16) is arranged in the holding device (17) displaceably from a position of rest into a blocking position.

5. Sliding-wedge breechblock according to one of Claims 1 to 4, **characterized in that** the blocking element (16) takes the form of a bolt.

6. Sliding-wedge breechblock according to Claim 5, **characterized in that** the blocking element (16) in the form of a bolt is of a flattened form on its side (29) facing the stop face (18) of the breechblock wedge (8).

7. Sliding-wedge breechblock according to one of Claims 2 to 6, **characterized in that** the stop face (18) of the breechblock wedge (8) is formed on the rear side as bevelled in a tapering manner, the slope of the bevelled stop face (18) being dimensioned such that there is no self-locking of the flattened blocking element (16) in the form of a bolt that is pressed against the stop face (18).

8. Sliding-wedge breechblock according to one of Claims 1 to 7, **characterized in that** the actuating part (20) of the holding device (13) is a first pivot lever, the first end (21) of which is pivotable about a first pivot pin (22), which is fixed to the holding device, and the second end (24) of which protrudes laterally into the space of the breech end (4) to be passed by the rammer when loading the ammunition (10), **in that**, in the region of the second end (24) of the first pivot lever (20), a second pivot lever (25) is mounted pivotably about a second pivot pin (26), which passes through the first pivot lever (20) and the end of which that is facing away from the second pivot pin (26) being connected in an articulated manner about a third pivot pin (28) to the blocking element (16) displaceably arranged in an axial guide of the holding device (17).

9. Sliding-wedge breechblock according to Claim 8, **characterized in that** the positions of the three pivot pins (22, 26, 28) are chosen such that, in the blocking position of the blocking element (16), they lie substantially on one line.

10. Sliding-wedge breechblock according to Claim 8, **characterized in that** the second end (24) of the first pivot lever (20) protrudes laterally into the space bounded by the two guiding bars (9) of the breech end (4).

11. Sliding-wedge breechblock according to one of Claims 8 to 10, **characterized in that** the first pivot lever (20) takes the form of a flap and the second pivot lever (25) takes the form of a rocker.

12. Sliding-wedge breechblock according to one of Claims 1 to 11, **characterized in that** the blocking device (12) comprises two holding devices (13), which are arranged on the breech end (4) on the rear side behind the breechblock wedge (8) on both sides of the loading tray (7) of the breechblock wedge (8).

## Revendications

1. Culasse à coin pour une arme (1) avec un bloc-culasse (4) assemblé à l'arrière à un canon (2) et avec un coin de culasse (8) pouvant coulisser dans le bloc-culasse (4) perpendiculairement à l'âme (5) du canon (2) dans un guidage (6) du bloc-culasse (4) et présentant un plateau de chargement (7), avec un dispositif d'arrêt (12) pour le blocage du coin de culasse (8) dans une position partiellement fermée, **caractérisée en ce que** le dispositif d'arrêt (12) comprend au moins un dispositif de maintien (13), qui est disposé sur le bloc-culasse (4) à l'arrière derrière le plateau de chargement (7) du coin de culasse (8), le dispositif de maintien (13) présente au moins un élément d'arrêt (16), qui est en liaison active avec un dispositif d'actionnement (19) du dispositif de maintien (13) qui comprend une pièce d'actionnement mobile (20), laquelle est maintenue par au moins un élément de rappel (23) dans une position initiale, dans laquelle l'élément d'arrêt (16) se trouve dans sa position de repos, et qui est poussée dans une position d'actionnement contre la pression de l'élément de rappel (23) et déplace ainsi l'élément d'arrêt (16) de sa position de repos à sa position d'arrêt.

2. Culasse à coin selon la revendication 1, **caractérisée en ce que**, en position d'arrêt, l'élément d'arrêt (16) est disposé à l'arrière devant la face frontale du coin de culasse (8) contenant le plateau de chargement (7) et s'applique sur une face de butée (18) du coin de culasse (8).

3. Culasse à coin selon la revendication 1 ou 2, **caractérisée en ce que** le guidage (6) du coin de culasse (8) contenu dans le bloc-culasse (4) est limité à l'arrière par deux lattes de guidage (9) du bloc-culasse (4) entourant le coin de culasse (8), dans laquelle le dispositif de maintien (13) est fixé dans une des deux faces frontales se faisant face (14, 15) des lattes de guidage (9).

4. Culasse à coin selon l'une quelconque des revendications 1 à 3, **caractérisée en ce que** l'élément d'arrêt (16) est disposé dans le dispositif de maintien (17) de façon coulissante d'une position de repos à une position d'arrêt.

5. Culasse à coin selon l'une quelconque des revendications 1 à 4, **caractérisée en ce que** l'élément d'arrêt (16) est réalisé en forme de boulon.

6. Culasse à coin selon la revendication 5, **caractérisée en ce que** l'élément d'arrêt en forme de boulon (16) est réalisé sous forme aplatie sur son côté (29) tourné vers la face de butée (18) du coin de culasse (8).

7. Culasse à coin selon l'une quelconque des revendications 2 à 6, **caractérisée en ce que** la face de butée (18) du coin de culasse (8) est réalisée à l'arrière sous forme d'amincissement oblique, dans laquelle la pente de la face de butée oblique (18) est définie de telle manière qu'il ne se produise pas d'auto-blocage de l'élément d'arrêt en forme de boulon aplati (16) poussé contre la face de butée (18).

8. Culasse à coin selon l'une quelconque des revendications 1 à 7, **caractérisée en ce que** la pièce d'actionnement (20) du dispositif de maintien (13) est un premier levier pivotant, dont la première extrémité (21) peut pivoter autour d'un premier axe de rotation (22) solidaire du dispositif de maintien et dont la deuxième extrémité (24) pénètre latéralement dans l'espace du bloc-culasse (4) à traverser par le refouloir lors du chargement de la munition (10), **en ce qu'**un deuxième levier pivotant (25) est monté dans la région de la deuxième extrémité (24) du premier levier pivotant (20) d'une façon pivotante autour d'un deuxième axe de rotation (26) passant à travers le premier levier pivotant (20), et dont l'extrémité éloignée du deuxième axe de rotation (26) est reliée de façon articulée autour d'un troisième axe de rotation (28) à l'élément d'arrêt (16) disposé de façon coulissante dans un guidage axial du dispositif de maintien (17).

9. Culasse à coin selon la revendication 8, **caractérisée en ce que** les positions des trois axes de rotation (22, 26, 28) sont choisies de telle manière qu'ils se situent essentiellement sur une ligne dans la position d'arrêt de l'élément d'arrêt (16).

10. Culasse à coin selon la revendication 8, **caractérisée en ce que** la deuxième extrémité (24) du premier levier pivotant (20) pénètre latéralement dans l'espace délimité par les deux lattes de guidage (9) du bloc-culasse (4).

11. Culasse à coin selon l'une quelconque des revendications 8 à 10, **caractérisée en ce que** le premier levier pivotant (20) est réalisé en forme de clapet et le deuxième levier pivotant (25) est réalisé sous forme de bielle.

12. Culasse à coin selon l'une quelconque des revendications 1 à 11, **caractérisée en ce que** le dispositif d'arrêt (12) comprend deux dispositifs de maintien (13), qui sont disposés à l'arrière sur le bloc-culasse (4) derrière le coin de culasse (8), de part et d'autre du plateau de chargement (7) du coin de culasse (8).
